# EUROPÄISCHE PATENTSCHRIFT

(11) **EP 0 078 913 B1**
(45) Veröffentlichungstag und Bekanntmachung des Hinweises auf die Patenterteilung: **23.01.1985**
(21) Anmeldenummer: 82109123.8
(22) Anmeldetag: 02.10.1982
(51) Int. Cl.: A43C 15/00, A43B 3/20

(54) **Gleitschutzvorrichtung für Schuhwerk**
Antiskid device for shoes
Dispositif anti-dérapant pour chaussures

(30) Priorität: 07.11.1981 DE 3144325
(43) Veröffentlichungstag der Anmeldung: 18.05.1983
(73) Patentinhaber: Continental Aktiengesellschaft, D-30165 Hannover (DE)
(72) Erfinder: Vogt, Ewald, D-3257 Springe 1 (DE)

## Beschreibung

Die Erfindung bezieht sich auf eine Gleitschutzvorrichtung gemäß dem Oberbegriff des Patentanspruchs 1.

Bei bekannten Vorrichtungen dieser Art (DE-A-2 064 551) sind die am vorderen Ende der Hülle befindlichen, sich nach oben erstreckenden Laschen mit ihren freien Enden übereinanderliegend an einem Befestigungselement angeordnet, das die Befestigung der beiden Enden an der Hülle sicherstellt.

Diese Befestigung und Ausbildung der beiden Laschen hat den Nachteil, daß zwei Laschenenden an der Hülle befestigt werden müssen, wodurch sich die Handhabung erschwert. Hinzu kommt, daß die beiden Laschenenden nicht so fest mit der Hülle verbunden werden können, daß ein seitliches Ausweichen der Laschen unterbunden werden könnte. Dieses Ausweichen der Laschen zur Seite hin kann zu Lockerungen der Gleitschutzvorrichtung am Schuhwerk führen.

Der Erfindung liegt im wesentlichen die Aufgabe zugrunde, diese Nachteile zu vermeiden und somit die Befestigung der Laschen zu vereinfachen und den Sitz der Gleitschutzvorrichtung im Bereich der Schuhspitze zu verbessern.

Zur Lösung dieser Aufgabe sind erfindungsgemäß die freien Laschenenden einstückig zusammengeführt und gemeinsam über ein Befestigungselement gehalten. Durch diese Laschenverbindung werden zwei freie Laschenenden vermieden, so daß demgemäß mit der Anbringung des Befestigungselementes die Befestigung der beiden nunmehr am freien Ende zusammengeführten Laschen sichergestellt ist. Die Verbindung der beiden Laschenenden am freien Ende hat zudem den Vorteil, daß die an der Schuhspitze anliegenden Laschenteile nicht zur Seite hin ausweichen können. Sie sind am oberen und am unteren Ende einstückig zusammengeführt.

Weitere Einzelheiten der Erfindung werden anhand der Zeichnung erläutert, in der ein Ausführungsbeispiel dargestellt ist. Es zeigt
Fig. 1 eine Seitenansicht einer Gleitschutzvorrichtung im noch nicht aufgezogenen, unverformten Zustand,
Fig. 2 die Vorrichtung gemäß Fig. 1 nach Anbringung am Schuhwerk und
Fig. 3 die Vorrichtung gemäß Fig. 2 in der Stirnansicht.

Die Vorrichtung gemäß Fig. 1 wird aus einem aus Gummi oder dergl. bestehenden Schlauchstück durch Stanzen hergestellt. Das Gebilde gemäß Fig. 1 ist also doppelwandig, und am oberen und unteren Rand bei a und b befinden sich Faltstellen, die die beiden Wandungen einstückig miteinander verbinden.

Erst beim Aufziehen auf den Schuh nimmt die Vorrichtung ihre endgültige Gestalt gemäß Fig. 2 an, und zwar in der Weise, daß sie den Schuh mit elastischer Vorspannung umschließt.

Die Gleitschutzvorrichtung besteht aus einer den vorderen Teil des Schuhs umfassenden Hülle 1, einer sich hieran nach hinten anschließenden, sich schräg nach oben erstreckenden Schlaufe 2, die in einem etwa senkrecht nach oben sich erstreckenden Lappen 3 endet. Vom unteren Teil der Hülle 1 aus gehen zwei Zehenlaschen 4, 5 aus, die jedoch nicht frei auslaufen, sondern im Bereich der Kante b' fest miteinander verbunden sind.

Für den Absatz des Schuhwerks sind keine Gleitschutzkörper vorgesehen. Diese befinden sich im unteren Teil der Hülle 1. Sie sind spikeartig, knopfartig ausgeführt und mit 6 bezeichnet.

Zur Befestigung der beiden Zehenlaschen 4, 5 wird der Verbindungssteg 7 mit Hilfe eines Doppelknopfes 8 am oberen Teil der Hülle 1 befestigt. Die Spitze des Schuhwerks greift dabei in den Raum zwischen den beiden Zehenlaschen 4, 5 ein, der infolge des Verbindungssteges 7 nunmehr eine lochartige Durchbrechung 9 innerhalb des Gummikörpers darstellt und jetzt eine genaue Fixierung und Zentrierung der Gleitschutzvorrichtung zuläßt. Die Spitze des Schuhwerks dringt also mehr oder weniger stark in die Durchbrechung 9 ein.

## Patentansprüche

1. Auf Schuhwerk aufziehbare und leicht wieder abnehmbare Gleitschutzvorrichtung aus elastischem Werkstoff, bestehend aus einer den Vorderteil des Schuhwerks umschließenden Hülle und einer mit dieser einstückig um die Fersenkappe herumgeführten Schlaufe sowie an der Lauffläche vorgesehenen Gleitschutzkörper, wobei die Hülle und die Schlaufe Wandungen eines Schlauchstückes sind, und am vorderen Ende der Hülle zwei sich nach oben erstreckende Laschen vorgesehen sind, deren freie Enden im oberen Teil der Hülle befestigt sind, dadurch gekennzeichnet, daß die freien Enden der beiden Laschen (4, 5) einstückig zusammengeführt und gemeinsam über ein Befestigungselement gehalten sind.

2. Gleitschutzvorrichtung nach Anspruch 1, dadurch gekennzeichnet, daß zwischen den beiden Laschen (4, 5) eine zum Einführen der Spitze des Schuhwerks bemessene Durchbrechung (9) vorgesehen ist, die von einem umlaufenden Rand der Gleitschutzvorrichtung begrenzt ist.

## Claims

1. Anti-slip device which is made of resilient material and can be mounted on, and easily removed from, a shoe, said device comprising a cover, which encloses the front portion of the shoe, and a loop, which is looped round the heel cap so as to be integrally connected to said cover, as well as anti-slip members which are provided on the tread surface, wherein the cover and the loop are walls of a tubular member, and two upwardly extending straps are provided at the front end of the cover, the free ends of said straps being secured in the upper portion of the cover, characterised in that the free ends of the two straps (4, 5) are combined to form one piece and are held together through the intermediary of a securing member.

2. Anti-slip device according to claim 1, characterised in that an opening (9) is provided between the two straps (4, 5), said opening being dimensioned for the insertion of the point of the shoe and being defined by an encircling edge of the anti-slip device.

## Revendications

1. Dispositif anti-dérapant en matière élastique, pouvant s'enfiler sur la chaussure et en être facilement séparé, composé d'un fourreau qui enveloppe la partie avant de la chaussure et d'une boucle d'une seule pièce avec ce fourreau qui est passée autour du tendon d'Achille ainsi que d'éléments anti-dérapants prévus sur la surface de marche, dispositif dans lequel le fourreau et la boucle forment les parties d'un tronçon de tube et où il est prévu à l'extrémité avant du fourreau deux pattes qui s'étendent vers le haut, dont les extrémités libres sont fixées dans la partie supérieure du forreau, caractérisé en ce que les extrémités libres des deux pattes (4, 5) sont réunies en une seule pièce et sont fixées conjointement par l'intermédiaire d'un élément de fixation.

2. Dispositif anti-dérapant en matière plastique selon la revendication 1, caractérisé en ce qu'il est prévu entre les deux pattes (4, 5) une ouverture (9) dimensionnée pour l'introduction de la pointe de la chaussure, qui es limitée par un bord circulaire du dispositif anti-dérapant.
